# EUROPÄISCHE PATENTSCHRIFT

(11) **EP 1 467 384 B1**
(45) Veröffentlichungstag und Bekanntmachung des Hinweises auf die Patenterteilung: **11.08.2010**
(21) Anmeldenummer: 04006864.5
(22) Anmeldetag: 22.03.2004
(51) Int. Cl.: H01B 17/12

(54) **Schlingenisolator**
Loop-shaped insulator
Isolateur en forme de boucle

(30) Priorität: 10.04.2003 DE 10316556
(43) Veröffentlichungstag der Anmeldung: 13.10.2004
(73) Patentinhaber: SIEMENS AKTIENGESELLSCHAFT, 80333 München (DE)
(72) Erfinder: Hoffmann, Martin, 91315 Höchstadt/Aisch (DE); Leray, Philippe, 91052 Erlangen (DE); Rankers, Marten, 91056 Erlangen (DE)

(56) Entgegenhaltungen:
- DE-B- 1 083 372
- DE-U- 20 219 940
- US-A- 5 725 952

## Beschreibung

Die Erfindung betrifft einen Schlingenisolator mit einem schlingenförmigen Isolatorbauteil, das mit einander gegenüberliegenden Anschlusskauschen verbunden ist.

Ein solcher Schlingenisolator ist beispielsweise aus der Patentschrift US 5,725,952 und aus der Veröffentlichung der Siemens AG mit der Bestellnummer A52813-W3001-A0001-02-00 B1 bekannt. Die dort beschriebenen Schlingenisolatoren SICAT 8WL3001/3002 werden eingesetzt, um die spannungsführende Oberleitung von elektrischen Bahnen vom Erdpotential zu isolieren. Das schlingenförmige Isolatorbauteil besteht aus glasfaserverstärktem Kunststoff, und zwar aus einem in sich geschlossenen glasfaserverstärkten Kunststoffstrang. An gegenüberliegenden Enden dieses schlingenförmigen Isolatorbauteils ist jeweils eine Anschlussarmatur angeordnet, die Anschlusskausche genannt wird. Diese Anschlusskauschen sind häufig aus einer Kupfer-Aluminium-Legierung gefertigt. Bei der Herstellung werden die mit Epoxidharz getränkten Glasfasern des Isolatorbauteils direkt auf die Anschlusskauschen gewickelt und dort gehärtet.

Die bekannten Anschlusskauschen der Schlingenisolatoren und in den Anschlusskauschen gehaltene Anschlussbauteile wie Seile, Drähte oder Bolzen bestehen unter anderem aus unterschiedlichen Metallen, die unterschiedliche elektrochemische Spannungen haben. Es kann dadurch in Folge der Luftfeuchte zur elektrochemischen Korrosion kommen. Außerdem ist eine Spannungsrisskorrosion, insbesondere, falls Anschlusskauschen aus Messing verwendet werden, nicht auszuschließen.

Die bekannten Anschlusskauschen haben stets kreisrunde Öffnungen, in denen die Anschlussbauteile gehalten werden. In den Öffnungen befinden sich Kauscheneinsätze aus Kupfer-Aluminium-Legierung, aus Kupfer, aus Messing und/oder aus Polyamid. Das schlingenförmige Isolatorbauteil umgreift die Anschlusskauschen.

Das schlingenförmige Isolatorbauteil hat häufig einen Silikonmantel, der im Bereich der Anschlusskauschen leicht beschädigt werden könnte. Auch kann es durch Witterungseinflüsse zu Störungen kommen.

Der Erfindung liegt die Aufgabe zugrunde, einen Schlingenisolator anzugeben, der vor mechanischen Beschädigungen geschützt ist. Insbesondere soll er auch Seitenwind und damit verbundenen Schwingungen standhalten können.

Die Aufgabe wird gemäß der Erfindung dadurch gelöst, dass die Anschlusskauschen in ihrem Bereich das Isolatorbauteil ganz überdecken. Die Anschlusskauschen werden also vorteilhafterweise nicht nur zum Anschließen von Bolzen, Seilen und Drähten, sondern auch zum mechanischen Schutz des Isolatorbauteils eingesetzt. Insbesondere wird ein Silikonmantel des Isolatorbauteils geschützt.

In einer vorteilhaften Ausführungsform der Erfindung hat das Isolatorbauteil einen hydrophoben Überzug. Damit wird vermieden, dass sich ein Wasserfilm auf dem Isolatorbauteil bildet, der mit Schmutz versetzt sein könnte. Es kann also zu keiner Beeinträchtigung infolge von Kriechströmen am Isolatorbauteil kommen.

In einer bevorzugten Ausführungsform der Erfindung hat das Isolatorbauteil einen kreisförmigen Querschnitt. Diese Form ermöglicht ein schnelles Ablaufen von Regenwasser und damit ein Reinigen der Oberfläche des Schlingenisolators durch das Regenwasser.

In einer weiteren bevorzugten Ausführungsform der Erfindung weist das Isolatorbauteil Abtropfkanten auf. Damit wird die Wahrscheinlichkeit für das Entstehen einer Flüssigkeits- oder Schmutzschicht weiter vermindert. Es kann auch nicht zu Kriechströmen am Isolatorbauteil kommen.

Beispielsweise können die verschiedenen Ausführungsformen in jeder beliebigen Kombination vorgesehen sein. Es ergibt sich stets ein noch weiter verbesserter Schutz des Schlingenisolators vor Beschädigungen. Insbesondere überdecken die Anschlusskauschen in ihrem Bereich das Isolatorbauteil zusammen mit seinem hydrophoben Überzug. Außerdem kann das Isolatorbauteil mit seinem hydrophoben Überzug einen kreisförmigen Querschnitt haben.

Ein Ausführungsbeispiel des Schlingenisolators nach der Erfindung wird anhand der Zeichnung näher erläutert:

Die Zeichnung zeigt einen Schlingenisolator mit einem schlingenförmigen Isolatorbauteil 1, das mit einander gegenüberliegenden Anschlusskauschen 2, 3 verbunden ist. Die Anschlusskauschen 2, 3 bestehen aus nur einem einzigen nicht elektrochemisch reagierenden und stets spannungsrissfreien Metall oder aus einer Kombination von einem solchen Metall mit einem nichtmetallischen Stoff, beispielsweise Kunststoff oder Keramik. Dadurch kann es nicht zur elektrochemischen Korrosion oder zur Spannungsrisskorrosion kommen.

Jede Anschlusskausche 2, 3 hat eine Öffnung 4, 5 mit jeweils drei Ecken. Ein nicht gezeigter Bolzen oder ein Draht mit kreisrundem Querschnitt, die in den Öffnungen 4, 5 gehalten werden, liegen dann mindestens an zwei Linien an der Anschlusskausche 2, 3 an, so dass sich eine gute Lastverteilung und eine geringe Flächenpressung ergeben.

Die Begrenzungsflächen der Öffnungen 4, 5 sind abgerundet, wodurch ein Bolzen oder ein Draht oder ein Seil oder auch mehrere Drähte oder Seile besser in eine der Öffnungen 4, 5 einführbar ist.

Das Isolatorbauteil 1 ist im Bereich der Anschlusskauschen 2, 3 parabelförmig gebogen und die Aufnahmeflächen der Anschlusskauschen 2, 3 sind entsprechend geformt. Dadurch ist auch an dieser Verbindung eine bessere Kraftübertragung und damit eine höhere Belastbarkeit des Schlingenisolators gegeben als früher.

Die Aufnahmeflächen der Anschlusskauschen 2, 3 für das Isolatorbauteil 1 sind im Querschnitt Teil eines abgerundeten Rechtecks, wodurch auch hier eine höhere Belastbarkeit und Zuverlässigkeit gegeben ist.

Die Anschlusskauschen 2, 3 überdecken in ihrem Bereich das Isolatorbauteil 1 ganz und schützen es so vor mechanischen Einwirkungen.

Um eine Schmutz- oder Wasserschicht auf dem Isolatorbauteil 1 zu vermeiden, die zu Schäden führen kann, hat das Isolatorbauteil 1 einen hydrophoben Überzug aus geeignetem Material.

Das schlingenförmige Isolatorbauteil 1 hat einen kreisförmigen Querschnitt und ist mit Abtropfkanten 6 in der Form von scheibenförmigen Ringen ausgestattet. Damit wird vermieden, dass sich ein durchgehender Wasserfilm auf dem Isolatorbauteil 1 ausbilden kann.

## Patentansprüche

1. Schlingenisolator mit einem schlingenförmigen Isolatorbauteil (1), das mit einander gegenüberliegenden Anschlusskauschen (2 und 3) verbunden ist,
**dadurch gekennzeichnet, dass** die Anschlusskauschen (2, 3) in ihrem Bereich das Isolatorbauteil (1) ganz überdecken.

2. Schlingenisolator nach Anspruch 1,
**dadurch gekennzeichnet, dass** das Isolatorbauteil (1) einen hydrophoben Überzug hat.

3. Schlingenisolator nach Anspruch 1 oder 2,
**dadurch gekennzeichnet, dass** das Isolatorbauteil (1) einen kreisförmigen Querschnitt hat.

4. Schlingenisolator nach einem der Ansprüche 1 bis 3,
**dadurch gekennzeichnet, dass** das Isolatorbauteil (1) Abtropfkanten (6) hat.

## Claims

1. Loop insulator having an insulator component (1) in the form of a loop, which is connected to mutually opposite connecting thimbles (2 and 3), **characterized in that** the connecting thimbles (2, 3) cover the insulator component (1) entirely in their area.

2. Loop insulator according to Claim 1, **characterized in that** the insulator component (1) has a hydrophobic coating.

3. Loop insulator according to Claim 1 or 2, **characterized in that** the insulator component (1) has a circular cross section.

4. Loop insulator according to one of Claims 1 to 3, **characterized in that** the insulator component (1) has drip edges (6).

## Revendications

1. Isolateur en forme de boucle ayant un élément ( 1 ) formant isolateur en forme de boucle, qui est relié à des cosses ( 2 et 3 ) de connexion opposées l'une à l'autre,
**caractérisé en ce que** les cosses ( 2, 3 ) de connexion recouvrent complètement l'élément ( 1 ) formant isolateur.

2. Isolateur en forme de boucle suivant la revendication 1,
**caractérisé en ce que**
l'élément ( 1 ) formant isolateur a un revêtement hydrophobe.

3. Isolateur en forme de boucle suivant la revendication 1 ou 2,
**caractérisé en ce que**
l'élément ( 1 ) isolateur a une section transversale circulaire.

4. Isolateur en formant de boucle suivant l'une des revendications 1 ou 3,
**caractérisé en ce que**
l'élément ( 1 ) formant isolateur a des rejets ( 6 ).
